# EUROPÄISCHE PATENTSCHRIFT

(11) **EP 1 527 235 B1**
(45) Veröffentlichungstag und Bekanntmachung des Hinweises auf die Patenterteilung: **02.11.2006**
(21) Anmeldenummer: 03790693.0
(22) Anmeldetag: 07.08.2003
(51) Int. Cl.: E02D 3/12, E02D 27/26

(54) **DÜSENSTRAHLVORRICHTUNG**
NOZZLE JET DEVICE
SYSTEME DE PROJECTION PAR BUSE

(30) Priorität: 09.08.2002 DE 10236257
(43) Veröffentlichungstag der Anmeldung: 04.05.2005
(73) Patentinhaber: Stump Spezialtiefbau GmbH, 40764 Langenfeld (DE)
(72) Erfinder: DIETZ, Klaus, 40723 Hilden (DE)
(74) Vertreter: Eder, Christian
(86) Internationale Anmeldenummer: PCT/DE2003/002655
(87) Internationale Veröffentlichungsnummer: WO 2004/020742

(56) Entgegenhaltungen:
- EP-A- 1 231 326
- DE-C- 305 235
- DE-C- 3 821 768
- US-A- 5 006 017
- US-A- 5 228 809
- PATENT ABSTRACTS OF JAPAN vol. 007, no. 153 (M-226), 5. Juli 1983 (1983-07-05) -& JP 58 062212 A (NIHON SOUGOU BOUSUI KK;OTHERS: 01), 13. April 1983 (1983-04-13)
- PATENT ABSTRACTS OF JAPAN vol. 017, no. 103 (M-1374), 2. März 1993 (1993-03-02) -& JP 04 293815 A (EIKOU SANGIYOU KK), 19. Oktober 1992 (1992-10-19)

## Beschreibung

Die Erfindung bezieht sich auf eine Düsenstrahlvorrichtung zum Herstellen eines Düsenstrahlelements im Erdbereich, mit einem Gestänge, welches ein zentrisches Suspensionsrohr und eine Luftzuführung aufweist nach dem Oberbegriff des Anspruchs 1.

Als Stand der Technik ist bereits eine derartige Düsenstrahlvorrichtung bekannt (US-A-5,228,809), dessen Suspensionsrohr mehrere Umlenkungen aufweist, woraus insgesamt ein strömungstechnisch ungünstiger Verlauf des abzugebenden Mediums resultiert.

Zum allgemeinen Stand der Technik zählen Düsenstrahlvorrichtungen, wie sie beispielsweise beim sogenannten HDI-Verfahren (Hochdruckinjektionsverfahren) Anwendung finden. Beispielsweise wird eine Gewindebetätigungsvorrichtung eingesetzt, welche mit einem Bohrgestänge verbunden ist (DE 197 31 223 C2). Am unteren Ende dieses Bohrgestänges sind Austrittsdüsen, aus welchen jeweils ein Düsstrahl abgegeben wird.

Nachteilig ist bei diesem bekannten Verfahren bzw. der Vorrichtung wiederum der Energieverlust bei der Abgabe der Suspension infolge des strömungstechnisch ungünstigen Verlaufs der die Suspension führenden Rohre.

Entsprechend liegt der vorliegenden Erfindung die Aufgabe zugrunde, eine Vorrichtung der eingangs genannten Art zu schaffen, durch welche auf einfache Weise beim Herstellen eines Düsenstrahlelements im Erdbereich der Suspensionsstrahl strömungstechnisch optimiert wird.

Diese Aufgabe wird erfindungsgemäß dadurch gelöst, dass bei einem stetigen Kurvenverlauf zwischen dem vertikalen zentrischen Suspensionsrohr und der Luftzuführung einerseits und den Mündungsbereichen für die Suspension und Luft des Düsenträgers andererseits in dem Übergangsbereich zwischen dem vertikalen Teil des Suspensionsrohres und einem in den Mündungsbereich für die Suspension des Düsenträgers endenden abgewinkelten Teil des Suspensionsrohres ein zum Mündungsbereich sich öffnendes Ventil angeordnet ist. Hierdurch wird vorteilhafterweise ein stetiger Kurvenverlauf zwischen dem vertikalen Suspensionsrohr bzw. der Luftzuführung und den winkelig, vorzugsweise waagerecht angeordneten Mündungsbereichen des Düsenträgers geschaffen, wodurch eine strömungstechnisch optimale Abgabe des Suspensionsstrahls gewährleistet ist.

In weiterer Ausgestaltung der Erfindung kann das Ventil als federbeaufschlagtes, einstellbares Kugelsitzventil ausgebildet sein.

Der Düsenträger kann nach einem anderen Merkmal der Erfindung als ein im Umriss birnenförmiges bzw. doppelkonisches Gehäuse für einen Teil des vertikalen zentrischen Suspensionsrohres, die das Rohr umgebende Luftzuführung, den abgewinkelten Teilen des Suspensionsrohres, die Luftzuführung sowie die Mündungsbereiche für die Suspension bzw. die Luft ausgebildet sein.

Vorteilhafte Weiterbildungen ergeben sich aus den weiteren Unteransprüchen, wobei insbesondere das Gestänge als Bohrgestänge ausgebildet sein kann.

Die Erfindung wird nachfolgend anhand von in der Zeichnung dargestellten Ausführungsbeispielen näher beschrieben. In der Zeichnung zeigen:
- Fig. 1: einen schematischen Schnitt durch einen Düsenträger bei einem Einsatz in einer Bohrung eines Erdreichs,
- Fig. 2: eine vergrößerte Darstellung einer anderen Düse im Bereich des Ausschnittes A nach Fig. 1, im Mittelschnitt.

In Fig. 1 ist eine Düsenstrahlvorrichtung 1 zum Herstellen eines Düsenstrahlelements 2 im Erdreich 8 dargestellt. Es kann ein stirnseitiger Räumer 3 mit Bohrkrone 4 und ein daran anschließendes, vertikales Bohrgestänge 5 Anwendung finden. Dieses vertikale Bohrgestänge 5 weist ein zentrisches Suspensionsrohr 10 und eine Luftzuführung 12 auf, welche das Suspensionsrohr 10 umgibt. Zusätzlich kann ein separater Wasserkanal eingesetzt werden.

Alternativ besteht auch die Möglichkeit, eine Bohrung vorab im Erdreich 8 einzubringen und von dem Einsatz des Räumers 3 und der Bohrkrone 4 abzusehen.

Wie ersichtlich, ist zwischen einem Endabschnitt 14 des vertikalen Bohrgestänges 5 und dem Räumer 3 ein Düsenträger 20 angeordnet. In diesem Düsenträger 20 liegen z. B. waagrecht zum Bohrgestänge 5 Mündungsbereiche 22 bzw. 24 des Suspensionsrohres 10 bzw. der Luftzuführung 12. Wie ersichtlich, ist ein stetiger Kurvenverlauf zwischen dem vertikalen zentrischen Suspensionsrohr 10 bzw. der Luftzuführung 12 und der waagrecht angeordneten Mündungsbereiche 22 bzw. 24 des Düsenträgers 20 gegeben.

Aus Fig. 1 ist darüber hinaus erkennbar, dass zwischen dem vertikalen Suspensionsrohr 10 und einem im Mündungsbereich 22 des Düsenträgers 20 endenden waagrechten Teil 26 des Suspensionsrohres 10 ein zur Mündung sich öffnendes Ventil 30 angeordnet ist. Dieses Ventil 30 ist beispielsweise als Kugelsitzventil ausgebildet, mit einer Kugel 34 sowie einer Feder 32 und einem Verstellelement 36. Durch dieses Verstellelement 36, welches beispielsweise in einer Gewindeöffnung lagert, kann die Andrückkraft der Feder 32 gegen die Kugel 34 reguliert werden.

Wird nun Suspension durch das Rohr 10 in Pfeilrichtung I gedrückt, so hebt sich die Kugel 34 von ihrem Sitz gegen Wirkung der Feder 32, wodurch die Suspension über das waagrechte Rohrteil 26 und den Mündungsbereich 22 an die Außenwand der Bohrung 2 abgegeben wird, wobei sich der gesamte Düsenträger 20 um seine zentrische Achse dreht. Der Düsenträger 20 ist als im Umriss birnenförmiges Gehäuse ausgebildet, und weist einen Teil 10' des vertikalen zentrischen Suspensionsrohres 10, die dieses Rohr 10' umgebende Luftzuführung 12' sowie dem waagrechten Teil 26 des Suspensionsrohres 10, die entsprechende Luftzuführung und die Mündungsbereiche 22 bzw. 24 für die Suspension bzw. für die Luft auf.

Der Düsenträger 20 kann z. B. auch eine doppelkonische Form aufweisen.

Aus der Einzelheit A ist erkennbar, dass in den Mündungsbereich 22 für die Suspension auswechselbare Düsen 40 (bzw. nach Fig. 2) 40' einsetzbar sind. Diese Düsen sind entsprechend des zu bearbeitenden Erdreiches 8 gestaltet, können auf einfache Weise in dem Düsenträger 20 ausgewechselt werden und unterschiedliche Abschnitte mit vorzugsweise konstanter Steigung aufweisen.

Durch den stetigen Kurvenverlauf der Rohre 10 bzw. 10' sowie 26 und den speziell gestalteten Mündungsbereich 22 und der Düsen 40 bzw. 40' ergibt sich eine strömungstechnisch optimierte Abgabe der Suspension, wodurch auf einfache Weise eine wesentlich erhöhte Effektivität der erfindungsgemäßen Düsenstrahlvorrichtung zum Herstellen eines Düsenstrahlelements im Erdreich 8 erzielt wird.

## Patentansprüche

1. Düsenstrahlvorrichtung (1) zum Herstellen eines Düsenstrahlelements im Erdreich, mit einem Gestänge (5) welches ein zentrisches Suspensionsrohr (10) und eine Luftzuführung (12) aufweist,
wobei in einem Endabschnitt (14) des Gestänges (5) ein Düsenträger (20) angeordnet ist, in welchem winklig zum Gestänge (5) Mündungsbereiche (22, 24) des Suspensionsrohrs (10) und der Luftzuführung (12) liegen,
**dadurch gekennzeichnet,**
**dass**, bei einem stetigen Kurvenverlauf zwischen dem vertikalen zentrischen Suspensionsrohr (10) und der Luftzuführung einerseits und den Mündungsbereichen für die Suspension und Luft (22, 24) des Düsenträgers (20) andererseits, in dem Übergangsbereich zwischen dem vertikalen Bereich des Suspensionsrohres (10) und einem in den Mündungsbereich für die Suspension (22) des Düsenträgers (20) endenden abgewinkelten Teil (26) des Suspensionsrohrs (10) ein zum Mündungsbereich (22) sich öffnendes Ventil (30) angeordnet ist.

2. Düsenstrahlvorrichtung nach Anspruch 1, **dadurch gekennzeichnet, dass** das Ventil als federbeaufschlagtes einstellbares Kugelsitzventil (30) ausgebildet ist.

3. Düsenstrahlvorrichtung nach Anspruch 1 oder 2, **dadurch gekennzeichnet, dass** der Düsenträger (20) als ein im Umriss birnenförmiges bzw. doppelkonisches Gehäuse für einen Teil (10') des vertikalen zentrischen Suspensionsrohres (10), die das Rohr (10) umgebende Luftzuführung (12), den abgewinkelten Teilen (26) des Suspensionsrohres, die Luftzuführung sowie die Mündungsbereiche (22, 24) für die Suspension bzw. die Luft ausgebildet ist.

4. Düsenstrahlvorrichtung nach einem oder mehreren der vorhergehenden Ansprüche, **dadurch gekennzeichnet, dass** in den Mündungsbereich (22) für die Suspension auswechselbare Düsen (40, 40') entsprechend des zu bearbeitenden Erdreichs (8) einsetzbar sind.

5. Düsenstrahlvorrichtung nach Anspruch 4, **dadurch gekennzeichnet, dass** die Düsen (40, 40') unterschiedliche Abschnitte vorzugsweise konstanter Steigung aufweisen.

6. Düsenstrahlvorrichtung nach einem oder mehreren der vorhergehenden Ansprüche, **dadurch gekennzeichnet, dass** das Gestänge (5) als Bohrgestänge ausgebildet ist.

7. Düsenstrahlvorrichtung nach Anspruch 6, **dadurch gekennzeichnet, dass** das Bohrgestänge einen stirnseitigen Räumer (30) mit Bohrkrone (4) aufweist.

8. Düsenstrahlvorrichtung nach einem oder mehreren der vorhergehenden Ansprüche, **dadurch gekennzeichnet, dass** die Mündungsbereiche (22, 24) rechtwinklig zum vertikalen zentrischen Suspensionsrohr (10) bzw. zur Luftzuführung (12) angeordnet sind.

## Claims

1. Jet-grouting apparatus (1) for producing a jet-grouted element in the ground, with a rod assembly (5) which has a central suspension pipe (10) and an air inlet pipe (12),
a nozzle carrier (20) being arranged in an end section (14) of the rod assembly (5), in which nozzle carrier mouth regions (22, 24) of the suspension pipe (10) and of the air inlet pipe (12) lie at an angle to the rod assembly (5),
**characterised**
**in that**, with a continuous curved course between the vertical central suspension pipe (10) and the air inlet pipe on the one hand and the mouth regions for the suspension and air (22, 24) of the nozzle carrier (20) on the other hand, a valve (30) is arranged in the transition region between the vertical region of the suspension pipe (10) and an angled-off part (26) of the suspension pipe (10) ending in the mouth region for the suspension (22) of the nozzle carrier (20), which valve opens towards the mouth region (22).

2. Jet-grouting apparatus according to Claim 1, **characterized in that** the valve is designed as a spring-loaded adjustable ball seat valve (30).

3. Jet-grouting apparatus according to Claim 1 or 2, **characterised in that** the nozzle carrier (20) is designed as a housing, with a pear-shaped or biconical outline, for a part (10') of the vertical central suspension pipe (10), the air inlet pipe (12) surrounding the pipe (10), the angled-off part (26) of the suspension pipe, the air inlet pipe and the mouth regions (22, 24) for the suspension and the air, respectively.

4. Jet-grouting apparatus according to one or more of the preceding claims, **characterised in that** exchangeable nozzles (40, 40') can be inserted in the mouth region (22) for the suspension in accordance with the ground (8) to be worked.

5. Jet-grouting apparatus according to Claim 4, **characterised in that** the nozzles (40, 40') have different sections preferably with a constant slope.

6. Jet-grouting apparatus according to one or more of the preceding claims, **characterised in that** the rod assembly (5) is designed as a drill-rod assembly.

7. Jet-grouting apparatus according to Claim 6, **characterised in that** the drill-rod assembly has a frontal reamer (3) with a drill bit (4).

8. Jet-grouting apparatus according to one or more of the preceding claims, **characterized in that** the mouth regions (22, 24) are arranged at right angles to the vertical central suspension pipe (10) and to the air inlet pipe (12), respectively.

## Revendications

1. Système de projection par buse (1) pour fabriquer un élément de projection par buse dans la terre, avec une tringlerie (5), laquelle présente un tuyau de suspension centré (10) et une amenée d'air (12), un support de buse (20) étant disposé dans une section terminale (14) de la tringlerie (5), dans lequel sont situées des zones d'embouchure (22, 24) du tube de suspension (10) et de l'amenée d'air (12) en angle par rapport à la tringlerie (5),
**caractérisé en ce que**, pour une allure continue de courbe entre le tube de suspension (10) centré vertical et l'amenée d'air d'une part, et entre les zones d'embouchure (22, 24) pour la suspension et l'air du support de buse (20) d'autre part, une soupape (30) s'ouvrant vers la zone d'embouchure (22) est disposée dans la zone de transition entre la zone verticale du tube de suspension (10) et une partie coudée (26) du tube de suspension (10) aboutissant dans la zone d'embouchure pour la suspension (22) du support de buse (20).

2. Système de projection par buse selon la revendication 1, **caractérisé en ce que** la soupape est conçue comme soupape sphérique à siège (30) réglable à ressort.

3. Système de projection par buse selon la revendication 1 ou 2, **caractérisé en ce que** le support de buse (20) est conçu comme un boîtier au contour piriforme et/ou biconique pour une partie (10') du tube de suspension centré vertical (10), pour l'amenée d'air (12) entourant le tube (10), pour la partie (26) coudées du tube de suspension, pour l'amenée d'air ainsi que pour les zones d'embouchure (22, 24) pour la suspension ou l'air.

4. Système de projection par buse selon l'une quelconque ou plusieurs des revendications précédentes, **caractérisé en ce que** des buse interchangeables (40, 40') peuvent être insérées dans la zone d'embouchure (22) pour la suspension en fonction de la terre (8) à travailler.

5. Système de projection par buse selon la revendication 4, **caractérisé en ce que** les buses (40, 40') présentent des sections différentes de pente de préférence constante.

6. Système de projection par buse selon l'une quelconque ou plusieurs des revendications précédentes, **caractérisé en ce que** la tringlerie (5) est conçue comme train de tiges.

7. Système de projection par buse selon la revendication 6, **caractérisé en ce que** le train de tiges présente une curette (3 ) côté frontal avec couronne de carottier (4).

8. Système de projection par buse selon l'une quelconque ou plusieurs des revendications précédentes, **caractérisé en ce que** les zones d'embouchure (22, 24) sont disposées perpendiculairement au tube de suspension centré vertical (10) ou à l'amenée d'air (12).
